# EUROPÄISCHE PATENTANMELDUNG

(11) **EP 1 886 766 A1**
(43) Veröffentlichungstag der Anmeldung: **13.02.2008**
(21) Anmeldenummer: 07015466.1
(22) Anmeldetag: 07.08.2007
(51) Int. Cl.: B25C 5/02

(54) **Bürolocher als Zweifunktionengerät**

(30) Priorität: 08.08.2006 DE 202006012270 U
(71) Anmelder: Heitmann, Robert, 42275 Wuppertal (DE)
(72) Erfinder: Heitmann, Robert, 42275 Wuppertal (DE)
(74) Vertreter: Meinke, Dabringhaus und Partner GbR

(57) **Zusammenfassung**

Ein Bürolocher als Zweifunktionengerät mit einem die Stanzzylinder (4) gegen Federkraft verschiebenden Locherhebel (2) und einem integrierten Büroklammerhefter mit einem Druckoberteil auf einer gemeinsamen Gerätebasis an Lager- und Schwenkelementen, soll eine konstruktiv sehr einfache, robuste Bauweise bei Aufrechterhaltung der Doppelfunktion Heften/Lochen haben.

Dies wird dadurch erreicht, dass der Locherhebel (2) und das Druckoberteil des Büroklammerhefters koaxial und/oder an einer gemeinsamen Welle (3) angeordnet sind, wobei dem Locher und dem Hefter zwei gegenläufige Führungsflächen (21/22) für die zu handhabenden Papierplätter zugeordnet sind.

## Beschreibung

Die Erfindung richtet sich auf einen Bürolocher als Zweifunktionengerät mit einem die Stanzzylinder gegen Federkraft verschiebenden Locherhebel und einem integrierten Büroklammerhefter mit einem Druckoberteil auf einer gemeinsamen Gerätebasis an Lager- und Schwenkelementen.

Zweifunktionengeräte dieser Art sind für sich gesehen bekannt. So zeigt beispielsweise die DE-32 26 954 ein Handgerät zum Heften und Lochen, bei dem im Wesentlichen die Bodenplatte eines Bürohefters in ihrer Längsrichtung gegenüber einem zusätzlichen Basiselement verschwenkbar ist, wobei am Basiselement oder an der Bodenplatte des Hefters ein Paar von Stanzstiften angeordnet sind.

Das DE-92 03 827-U zeigt ebenfalls ein Zweifunktionengerät, bei dem die Einrichtung zum Heften von Papierblättern durch eine im Druckbügel befindliche Verstelleinrichtung zu- bzw. weggeschaltet werden kann, wobei dieses Gerät einen sehr großen mechanischen Aufwand treiben muss, um die Doppelfunktion zu erreichen.

Ein weiteres Doppelfunktionsgerät zeigt das DE-83 12 309-U, bei dem die Schwenkplatte des Lochers auf ihrer freien Unterseite zusätzlich mit einem Heftmechanismus zum Anbringen von Heftklammern ausgerüstet ist. Auch diese Konstruktion ist vergleichsweise aufwändig.

Demgegenüber ist es Aufgabe der vorliegenden Erfindung eine konstruktiv sehr einfache, robuste Bauweise bei Aufrechterhaltung der Doppelfunktion Heften/Lochen zu schaffen.

Diese Aufgabe wird gemäß der Erfindung dadurch gelöst, dass der Locherhebel und das Druckoberteil des Büroklammerhefters koaxial und/oder an einer gemeinsamen Welle angeordnet sind, wobei dem Locher und dem Hefter zwei gegenläufige Führungsflächen für die zu handhabenden Papierplätter zugeordnet sind.

Weitere Merkmale, Einzelheiten und Vorteile der Erfindung ergeben sich aus den nachfolgenden weiteren Ansprüchen. Dabei kann es zweckmäßig sein, den Locherhebel und das Druckoberteil des Büroklammerhefters bzw. das Heftklammermagazin an einer gemeinsamen Welle anzuordnen, wie dies die Erfindung ebenfalls vorsieht, was zu einer äußerst kompakten Bauweise mit wenig Einzelteilen führt.

Vorteilhaft kann es auch sein, wenn der Locherhebel bereichsweise als Druckoberteil des Büroklammerhefters ausgebildet ist.

Eine einfache konstruktive Gestaltung des erfindungsgemäßen Bürolochers besteht erfindungsgemäß auch darin, dass das Druckoberteil und das Heftklammermagazin des Hefterelementes am Schwenkhebel des Lochers etwa mittig über Distanzbuchsen auf der gemeinsamen Schwenkwelle positioniert sind.

Eine weitere Möglichkeit der erfindungsgemäßen Ausgestaltung besteht darin, dass die Decke der Aufnahmekammer für die ausgestanzten Papierbleche mit dem Stanzamboss des Hefters versehen ist. Dies führt zu einer sehr kompakten Bauweise des erfindungsgemäßen Bürolochers.

Um zu vermeiden, dass bei der Benutzung des Bürolochers als Locher versehentlich geheftet wird, sieht die Erfindung auch einen verstellbaren Anschlag vor, der den Hebelweg beim Lochen begrenzt und beim Heften frei gibt.

Weitere Merkmale, Einzelheiten und Vorteile der Erfindung ergeben sich aufgrund der nachfolgenden Beschreibung sowie anhand der Zeichnung. Diese zeigt in
- Fig. 1: die Vorderansicht der erfindungsgemäßen Vorrichtung,
- Fig. 2: die linke Seitenansicht im Schnitt gemäß Linie A-A in Fig. 1,
- Fig. 3: die rechte Seitenansicht sowie in
- Fig. 4: Einzelteil Heftklammermagazin mit Hefterkopf.

Der erfindungsgemäße Bürolocher ist als Zweifunktionengerät ausgebildet. Neben der Locherfunktion verfügt er auch über die Funktion eines Büroklammerhefters. Um dies einfach zu erreichen, sind der Locherhebel 2 und das Heftklammermagazin 7 mit Hefterkopf 8 gemeinsam auf der Welle 3 gelagert. Das Heftklammermagazin 7 mit Hefterkopf 8 wird hierbei von den Distanzbuchsen 20 in der korrekten Position auf der Achse 3 gehalten.

Das Druckblech 1 zum Heraus- und Zusammendrücken der eizelnen Heftklammern ist am Locherhebel 2 angebracht. Der Schlitten 5 wird durch die zwischen ihm und dem Locherhebel 2 angebrachte Zugfeder 6 im Heftklammermagazin 7 zum Hefterkopf 8 hin nach vorne gezogen, die Heftklammern werden durch ihn im Heftklammermagazin 7 gegen den Hefterkopf 8 gedrückt. Der Stanzamboss 9 für den Hefterkopf 8 mit Führung zum korrekten Zusammendrücken der Heftklammern wird in das Unterteil bzw. den Fuß des Locherbodenteiles 10 integriert bzw. auf diesem angebracht.

Das Druckblech 1 wirkt beim Herabdrücken des Locherhebels 2 auf den Hefterkopf 8 ein, drückt diesen bis auf den Stanzamboss 9 herab und drückt anschließend jeweils eine Heftklammer auf dessen Bodenschlitz 16 aus diesem heraus und gegen den Stanzamboss 9 in die korrekte Form.

Die beiden Stanzzylinder 4 werden bereits bei einem nur zum Teil heruntergedrückten Locherhebel 2 ausreichend tief zum Lochen heruntergedrückt. Das Heften wird nur mit voll heruntergedrücktem Locherhebel 2 ausgelöst. Um die Bedienung des Gerätes für den Benutzer möglichst kraftsparend zu gestalten, können optional durch geeignet gestaltete Stanzenführungen am Locherhebel die Stanzzylinder ab der für das Lochen ausreichenden Tiefe beim weiteren Herabdrücken des Locherhebels bis zum Heften nur noch minimal weiter herabgedrückt werden. Die Stanzenführungen 11 sind jedoch Stanzenführungen ohne diese Zusatzoption.

Um ein versehentliches Heften zu vermeiden, wenn der Benutzer nur lochen möchte, wird der Hebelweg durch einen vom Benutzer möglichst einfach verstellbaren Anschlag, z.B. Schieber, Druckknopf o.ä., wahlweise zum Lochen auf den hierfür erforderlichen Hebelweg begrenzt oder zum Heften komplett freigegeben. Im Beispiel wird hier Stift 12 verwendet.

Nachdem der Benutzer den Locherhebel 2 nach dem Lochen oder Heften wieder freigegeben hat, werden die Stanzzylinder 4 durch die Stanzenfedern 17 wieder nach oben in ihre Ausgangsstellung gebracht. Der Locherhebel 2 wird hierbei von den Stanzzylindern 4 über die Stanzenführungen 11 ebenfalls wieder in seine Ausgangsstellung gebracht. Die Hefterfeder 18, in Fig. 2 in einer Linie mit den Stanzenfedern 17, bringt das Heftklammermagazin 7 mit dem Hefterkopf 8 wieder in seine waagerechte Ausgansposition zurück. Diese wird nach oben durch den Hefteranschlag 19 begrenzt.

Statt des einfachen Anbringens eines Druckstückes am Hebel als Druckoberteil, wie Druckblech 1 am Locherhebel 2, kann auch wie in heute marktüblichen Geräten ein Druckoberteil verwendet werden, das das Druckstück erst nach unten freigibt, wenn der Hefterkopf bereits bis auf den Stanzamboss heruntergedrückt wurde. Das Druckoberteil kann hierbei Teil des Locherhebels sein oder als getrenntes Bauteil vom Locherhebel heruntergedrückt werden.

Der Locherhebel 2 wird nach oben durch den Anschlagring 13 begrenzt. Die durch den Anschlagring 13 markierte Stellung entspricht der entspannten Ausgangsstellung des Locherhebels 2. Das Hebelseitenteil 14 kann nur durch leichtem Druck an diesem vorbeigeführt werden. Wird der Locherhebel 2 noch weiter entgegen seiner normalen Betätigungsrichtung gezogen, so muss bei einem Winkel von ca. 90° des Locherhebels 2 zum Bodenteil 10 das Hebelseitenteil 14 ebenfalls mit leichtem Druck auch an dem Anschlagring 15 vorbeigeführt werden.

Die Bewegung des Locherhebels 2 nach oben zieht gleichzeitig über die Zugfeder 6 den Schlitten 5 im Heftklammermagazin 7 zurück. Der Anschlagring 15 verhindert anschließend ein Zurückschnappen des Locherhebels 2 in seine Ausgangsstellung, es können komfortabel Heftklammern in das Heftklammermagazin 7 nachgeladen werden. Nach dem Laden wird der Locherhebel 2 bzw. das Hebelseitenteil 14 durch leichten Druck an den Anschlagringen 15 und 13 vorbei wieder in seine Ausgangsstellung gebracht.

Natürlich ist das beschriebene Ausführungsbeispiel der Erfindung noch in vielfacher Hinsicht abzuändern, ohne den Grundgedanken zu verlassen. So ist die Erfindung insbesondere nicht auf die dargestellte äußere Gestaltung des Bürolochers beschränkt, hier können auch abgerundete Konstruktionen vorgesehen werden und dgl. mehr.

## Patentansprüche

1. Bürolocher als Zweifunktionengerät mit einem die Stanzzylinder gegen Federkraft verschiebenden Locherhebel und einem integrierten Büroklammerhefter mit einem Druckoberteil auf einer gemeinsamen Gerätebasis an Lager- und Schwenkelementen,
**dadurch gekennzeichnet,**
**dass** der Locherhebel (2) und das Druckoberteil des Büroklammerhefters koaxial und/oder an einer gemeinsamen Welle (3) angeordnet sind, wobei dem Locher und dem Hefter zwei gegenläufige Führungsflächen (21/22) für die zu handhabenden Papierplätter zugeordnet sind.

2. Bürolocher nach Anspruch 1,
**dadurch gekennzeichnet,**
**dass** der Locherhebel (2) und das Druckoberteil und/oder das Heftklammermagazin (7) an einer gemeinsamen Welle angelenkt sind.

3. Bürolocher nach Anspruch 1 oder 2,
**dadurch gekennzeichnet,**
**dass** der Locherhebel (2) bereichsweise als Druckoberteil des Büroklammerhefters ausgebildet ist.

4. Bürolocher nach einem der vorangehenden Ansprüche,
**dadurch gekennzeichnet,**
**dass** das Druckoberteil und das Heftklammermagazin (7) des Hefterelementes am Schwenkhebel des Lochers etwa mittig über Distanzbuchsen (20) auf der gemeinsamen Schwenkwelle (3) positioniert sind.

5. Bürolocher nach einem der vorangehenden Ansprüche,
**dadurch gekennzeichnet,**
**dass** die Decke (10) der Aufnahmekammer für die ausgestanzten Papierblättchen mit dem Stanzamboss (9) des Hefters versehen ist.

6. Bürolocher nach einem der vorangehenden Ansprüche,
**dadurch gekennzeichnet,**
**dass** ein Hebelwegbegrenzungselement (12) für den Locherhebel (2) vorgesehen ist.
